# EUROPÄISCHE PATENTSCHRIFT

(11) **EP 1 732 760 B1**
(45) Veröffentlichungstag und Bekanntmachung des Hinweises auf die Patenterteilung: **02.06.2010**
(21) Anmeldenummer: 05715859.4
(22) Anmeldetag: 07.02.2005
(51) Int. Cl.: B41F 13/20

(54) **DRUCKWERK EINER DRUCKMASCHINE MIT PRESSEUR**
PRINTING MECHANISM OF A PRINTING MACHINE HAVING A PRESSURE ROLLER
GROUPE D'IMPRESSION DE MACHINE A IMPRIMER, MUNI D'UN ROULEAU PRESSEUR

(30) Priorität: 25.03.2004 DE 102004015180
(43) Veröffentlichungstag der Anmeldung: 20.12.2006
(73) Patentinhaber: Windmöller & Hölscher KG, 49525 Lengerich (DE)
(72) Erfinder: LÜBKE, Herbert, 49536 Lienen (DE); SCHRÖDER, Volker, 49549 Ladbergen (DE)
(74) Vertreter: Weber, Jan Thorsten
(86) Internationale Anmeldenummer: PCT/EP2005/002466
(87) Internationale Veröffentlichungsnummer: WO 2005/092616

(56) Entgegenhaltungen:
- EP-A- 0 352 364
- EP-A- 1 338 417
- DE-A1- 4 008 501
- DE-C- 282 136
- US-A- 1 329 325

## Beschreibung

Die Erfindung betrifft ein Druckwerk einer Druckmaschine mit mindestens einem Presseur gemäß dem Oberbegriff des Anspruchs 1.

Derartige Druckwerke sind bekannt. Solche Druckwerke sind häufig so ausgelegt, dass das erste Ende einer Druckwalze freigelegt werden kann, so dass eine Druckwalzenhülse über dieses freigelegte Ende in axialer Richtung vom Druckwalzendorn abgezogen werden kann. Anschließend kann eine neue Druckwalzenhülse, die beispielsweise ein neues Druckmotiv trägt über dieses Ende aufgeschoben werden. Die Patentschriften DE 28 21 36 und US 1 329 325 zeigen solche Druckwerke. In diesen Patentschriften ist jedoch nichts über die Handhabung von Presseuren ausgesagt.

Presseure in Druckwerken von Druckmaschinen, insbesondere von Tiefdruckmaschinen, unterliegen Verschleiß und weiteren Einflüssen und müssen daher auswechselbar sein. Um den Wechsel zu vereinfachen, bestehen die Presseure häufig aus einer Presseurwelle, auf die ein Presseurmantel aufgeschoben und auch wieder abgezogen werden kann. Auf diese Weise kann die Presseurwelle weiter verwendet werden, während nur der Presseurmantel gewechselt wird.

Um den Wechsel zu ermöglichen, ist es notwendig, einen ersten Wellenzapfen der Presseurwelle frei zu legen, während die Presseurwelle ansonsten von Mitteln zum Halten im Druckwerk gehalten wird. Die DE 40 08 501 A1 zeigt ein Druckwerk, das dieses ermöglicht. In diesem Druckwerk ist die Presseurwelle im Druckbetrieb mit ihren Wellenzapfen in zwei Klapplagern gelagert. Zum Wechseln des Presseurmantels wird der erste Wellenzapfen der Presseurwalze freigelegt, indem zunächst unterhalb des zweiten Wellenzapfens eine mit einer horizontal verlaufenden Stütz- oder Gleitschiene ausgestattete Haltevorrichtung angestellt wird. In dieser Position wird die Stützschiene festgelegt. Auf den über das die Presseurwelle lagernde Klapplager hinaus verlängerten Abschnitt des zweiten Wellenzapfens wirkt zudem von oben eine Stützschale, die gleichzeitig eine vertikale Schwenkachse definiert. Nach dem Entfernen der Klapplager von beiden Wellenzapfen kann der Presseur, nunmehr lediglich von der Stützschiene und der Stützschale gehalten, um die beschriebene vertikale Schwenkachse in horizontaler Richtung verschwenkt werden, so dass der Presseurmantel in axialer Richtung von der Presseurwelle abgezogen werden kann.

Das beschriebene Druckwerk weist allerdings den Nachteil auf, dass vor dem Wechsel des Presseurmantels an beiden Enden der Presseurwalze Stützvorrichtungen angestellt beziehungsweise die Klapplager entfernt werden müssen, um den Presseur verschwenken zu können. Daher ist der Wechsel des Presseurmantels umständlich und damit zeitaufwändig.

Aufgabe der vorliegenden Erfindung ist es daher, ein gattungsgemäßes Druckwerk vorzuschlagen, bei dem der Wechsel des Presseurmantels weniger umständlich ist.

Die Aufgabe wird durch die kennzeichnenden Merkmale des Anspruchs 1 gelöst.

Demnach sind die Mittel zum Halten des Presseurs in einer Austauschposition derart ausgestaltet, dass sie den Presseur in einer Position halten, in der die Presseurwelle gegen die Schwerkraft geneigt ist. Die Schwerkraft übt dabei ein Drehmoment auf den Presseur aus, so dass sich der Presseur während des Freilegens eines Wellenzapfens oder unmittelbar danach mit dem freigelegten Wellenzapfen in Richtung auf die ihn anziehende Kraft, also die Schwerkraft, bewegt. Dies ist beispielsweise eine vertikale Absenkbewegung, die jedoch noch mit einer Schwenkbewegung überlagert sein kann. Die Mittel zum Halten sind dabei so angeordnet, dass sie während des Druckbetriebes nicht mit der Presseurwelle in Kontakt stehen. Sie wirken aber dem von der Schwerkraft erzeugten Drehmoment entgegen, wenn sie in Kontakt mit der Presseurwelle kommen. Die Mittel zum Halten umfassen einen Anschlag, mit dem der Neigungswinkel begrenzt wird. Die gewählte Anordnung der Mittel zum Halten bestimmt den Neigungswinkel, den die Presseurwelle nun gegenüber ihrer früheren Position, zum Beispiel der Position im Druckbetrieb, einnimmt. Die Mittel zum Halten müssen nicht, wie im Stand der Technik der Fall, zunächst in Kontakt mit der Presseurwelle gebracht werden, bevor der erste Wellenzapfen freigelegt wird. In der geneigten Position kann nun auf einfache Weise der Presseurmantel von der Presseurwelle abgezogen werden, da dieser Vorgang aufgrund der Schwerkrafteinwirkung auf den Presseurmantel erleichtert wird. Der Anschlag kann verfahrbar ausgeführt sein, um die Absenkstrecke frei wählen zu können. Mithilfe eines verfahrbaren Anschlags kann sogar die Senk- und Hebebewegung ausgeführt oder unterstützt werden. In einer bevorzugten Ausführungsform der Erfindung ist der Anschlag jedoch am Druckwerksrahmen befestigt.

Besonders vorteilhaft ist es, wenn die Mittel zum Halten des Presseurs geeignet sind, den Presseur in zumindest zwei verschiedenen Positionen zu halten, in welchen die Presseurwelle gegen die Schwerkraft geneigt ist Auf diese Weise kann die Presseurwelle nach dem Abziehen in eine andere Position gebracht werden, in der das Aufschieben eines neuen Presseurmantels erleichtert wird. In der Regel wird dazu ein geringerer Neigungswinkel als zum Abziehen eingestellt, um nicht mit allzu großer Kraft gegen die Schwerkraft arbeiten zu müssen.

Vorteilhafterweise besitzt dabei der Neigungswinkel gegen die Schwerkraft in der ersten Position ein anderes Vorzeichen als in der zweiten Position. Dies bedeutet in der Regel, dass der freigelegte Wellenzapfen in der ersten Position gegenüber dem Druckbetrieb abgesenkt, in der zweiten Position jedoch angehoben ist. Diese Maßnahme erleichtert in besonders einfacher Art das Wechseln des Presseurmantels, da nun die Einwirkung der Schwerkraft auf den Presseurmantel zu dessen Wechsel ausgenutzt werden kann.

In einer bevorzugten Ausgestaltung der Erfindung umfassen die Mittel zum Halten ein Lager, an dem die Presseurwelle mit ihrem zweiten Wellenzapfen angelenkt oder gelagert ist. Das Lager ist so aufgebaut, dass mit ihm die Neigung der Presseurwelle so vornehmbar ist. Dazu kann das Lager an seinem Außenumfang konvex ausgeformt und von einer konkav ausgeformten Buchse umschlossen sein. Diese Buchse ist auf eine weiter unten beschriebenen Weise mit dem Druckwerksrahmen verbunden. Durch diese aufgrund des beschriebenen Aufbaus ermöglichte Bewegungsfreiheit des Lagers kann, nachdem der erste Wellenzapfen freigelegt wurde, die Presseurwelle geneigt werden. Durch eine entsprechende Ausnehmung im Druckmaschinengestell kann nun der Presseurmantel in axialer Richtung von der Presseurwelle abgezogen werden. Dadurch, dass gegenüber dem Stand der Technik kein zusätzlicher Platz mehr in horizontaler Richtung zum Freilegen des ersten Wellenzapfens benötigt wird, kann der Presseurmantel gewechselt werden, während weitere Druckwerke in der Druckmaschine in Betrieb stehen und der Bedruckstoff durch das Druckwerk mit dem zu wechselnden Presseurmantel hindurch läuft. Bei Druckwerken mit horizontal schwenkbarer Presseurwelle bestünde bei dem Wechsel des Presseurmantels unter laufendem Betrieb eine erhöhte Unfallgefahr für das Bedienpersonal und ist daher in der Regel nicht vorgesehen.

In weiterer Ausgestaltung der Erfindung greifen die Mittel zum Halten des Presseurs in einer Austauschposition an der Presseurwelle zwischen dem zweiten Wellenzapfen und der Arbeitsposition des Presseurmantels an. Unter Arbeitsposition des Presseurmantels ist die axiale Position zu verstehen, die der Presseurmantel während des Druckbetriebes einnimmt Als Wellenzapfen ist in diesem Fall das Ende der Presseurwelle zu verstehen.

In weiterer Ausgestaltung der Erfindung ist die Presseurwelle mithilfe einer Kraft beaufschlagbar, welche die Neigung der Presseurwelle bewirkt. Die Hebe- und Senkvorrichtung kann mit einem Lager, welches im Bereich des ersten Wellenzapfens die Presseurwelle umgreift, in Eingriff bringbar sein. Mit dieser Hebe- und Senkvorrichtung kann der Wellenzapfen und damit die Presseurwelle bewegt werden. Die angehobene Position ist dabei gleichzeitig die Betriebsposition, in der der Presseur mit dem Bedruckstoff in Kontakt gebracht und an den Formzylinder angestellt werden kann. Das Anheben und das Absenken erfolgt dabei relativ zu dem Bauteil des Druckwerks, an dem die Hebe- und Senkvorrichtung befestigt ist. Dieses kann der Druckwerksrahmen oder auch ein anderes Bauteil, welches mit dem Druckwerksrahmen verbunden ist, sein.

Von besonderem Vorteil ist es, wenn die Haltevorrichtung, mit welcher der zweite Wellenzapfen der Presseurwelle gehalten wird und die Hebe- und Senkvorrichtung, mit welcher der erste Wellenzapfen anheb- und absenkbar ist, mit jeweils einer Tragplatte, den so genannten Presseurplatten, verbunden sind, welche relativ zum Druckwerksrahmen verschiebbar sind. Die Haltevorrichtung besteht dann beispielsweise aus einem an der einen Presseurplatte angebrachten Tragwinkel, der die Buchse trägt, in welcher sich wiederum das Lager befindet. Die Buchse kann aber auch direkt an der Presseurplatte befestigt sein. Aufgrund der Verschiebbarkeit der Presseurplatten relativ zum Druckwerksrahmen kann der Presseur derart angehoben werden, dass er nicht mehr in Kontakt mit dem Bedruckstoff steht. Dieses ist eine Voraussetzung, um den Presseurmantel unter laufendem Betrieb, also wenn der Bedruckstoff über die Leitwalzen durch das Druckwerk geführt wird, wechseln zu können.

Weitere Ausführungsbeispiele der Erfindung gehen aus der gegenständlichen Beschreibung und den Ansprüchen hervor.

Die einzelnen Figuren zeigen:
- Fig. 1: Seitenansicht eines erfindungsgemäßen Druckwerks im Druckbetrieb
- Fig. 2: Seitenansicht eines erfindungsgemäßen Druckwerks in einer Position, in der der Presseurmantel gewechselt werden kann
- Fig. 3: Ansicht III-III aus Fig. 2

Fig. 1 zeigt ein erfindungsgemäßes Druckwerk 1, von dessen Druckwerksrahmen das vordere Seitengestell aus Gründen der besseren Übersichtlichkeit nicht dargestellt ist, so dass das hintere Seitengestell 2 sichtbar ist. Über ebenfalls nicht dargestellte Anbauten an die Seitengestelle 2 sind die Leitwalzen 3, 4, 5 drehbar im Druckwerksrahmen gelagert. Über diese Leitwalzen 3, 4, 5 wird der Bedruckstoff 6 durch das Druckwerk 1 geführt. Im in Fig. 1 dargestellten Druckbetrieb wird der Bedruckstoff 6 zusätzlich über den Presseur 7 geführt. Der Presseur 7 ist dabei gegen den Formzylinder 8 angestellt. Dieser Formzylinder 8 entnimmt Druckfarbe aus einem Farbreservoir und überträgt diese auf den Bedruckstoff 6. Um den Presseur 7 vom Bedruckstoff 6 abheben zu können, aber auch, um den Presseur 7 auf die verschiedenen Umfänge des Formzylinders 8 anpassen zu können, ist der Presseur 7 relativ zum Druckwerksrahmen vertikal verschiebbar. Zu diesem Zweck ist der Presseur 7 mit Presseurplatten 9, von der nur die vordere sichtbar ist, verbunden. Auf diesen Presseurplatten 9 sind Schlitten 10 angebracht, die an die Seitengestelle 2 angebrachte Schienen 11 umfassen, so dass eine lineare Verfahrbarkeit sichergestellt ist. Das Verschieben selbst erfolgt durch einen Hubantrieb 13, der auf die Zugstange 12 wirkt. Das dem Hubantrieb 13 abgewandte Ende der Zugstange 12 ist mit der Presseurplatte 9 verbunden. Der Hubantrieb kann beispielsweise ein an sich bekannter Spindelantrieb oder auch eine Kolbenzylindereinheit sein: Auch weitere Formen von Hubantrieben sind an dieser Stelle einsetzbar.

Im Druckbetrieb wird der Presseur 7 von einer Hebe- und Senkvorrichtung 14 relativ zur Presseurplatte 9 unbeweglich gehalten. Die Betätigung dieser Hebe- und Senkvorrichtung 14 erfolgt durch eine Kolbenzylindereinheit 15, die drehbar an der Presseurplatte 9 gelagert ist. Die Kolbenzylindereinheit 15 wirkt auf den ersten Schenkel eines U-förmigen Hebels 16, der in etwa mittig drehbar an der Presseurplatte 9 gelagert ist. Am zweiten Schenkel des U-förmigen Hebels 16 ist ein Verbindungsstück 17 gelenkig gelagert. Das andere Ende des Verbindungsstücks 17 ist drehbar mit einem linearen Hebel 18 verbunden. Dieser lineare Hebel 18 ist in etwa mittig drehbar an der Presseurplatte 9 gelagert. Das freie Ende 19 des linearen Hebels 8 ist abgewinkelt, so dass dieses unter das Lager 21, welches auf die Presseurwelle 20 aufgebracht ist, fassen kann und den Presseur 7 so relativ zur Presseurplatte 9 unbeweglich halten kann. Dabei wird das Lager 21 zwischen dem freien Ende 19 des linearen Hebels 18 und einer Ausnehmung 23 der Presseurplatte 9 klemmend gehalten.

Soll nun der Presseur 7 zum Zwecke des Wechsels des Presseurmantels 22 gelöst werden, werden zunächst die Presseurplatten 9 über die Zugstangen 12 und die Hubantriebe 13 bis in eine festgelegte Wechselposition angehoben, so dass der Presseur 7 nicht mehr mit dem Bedruckstoff 6 in Kontakt steht. Anschließend wird die Kolbenzylindereinheit 15 betätigt. Über den Hebelmechanismus wird das freie Ende 19 des linearen Hebels 18 von dem Lager 21 nach unten abgeschwenkt, so dass sich das in der Fig. 1 sichtbare Ende des Presseurs 7 langsam absenkt. Das freie Ende 19 ist zusätzlich noch mit einem Haken 29 versehen, der verhindert, dass das freizulegende Ende des Presseurs 7 entlang des freien Endes 19 herunterrutscht und sich so unkontrolliert oder schräg absenkt. Ein im wesentlichen vertikales Absenken ist auf diese Weise gewährleistet. Die Fig. 2 zeigt das Druckwerk 1 nach erfolgter Absenkung des vorderen Endes des Presseurs 7. In dieser Position wird der Bedruckstoff 6 lediglich noch über die Leitwalzen 3, 4, 5 geführt. Der Presseur 7 besitzt ausreichend Abstand zum Bedruckstoff 6, so dass ein Auswechseln des Presseurmantels 22 ohne ein Unfallrisiko für den Bediener erfolgen kann.

Die Fig. 3 zeigt die Ansicht III-III der Fig. 2. des Druckwerks 1. In dieser Ansicht sind beide Seitengestelle 2 und auch beide Presseurplatten 9 dargestellt beziehungsweise sichtbar. In dieser Figur wurde jedoch auf die Darstellung der Leitwalzen 3, 4, 5 und des Bedruckstoffes 6 verzichtet. Jeder Presseurplatte 9 ist eine eigene Zugstange 12 und ein eigener Hubantrieb 13 zugeordnet, jedoch sind beide Presseurplatten 9 zum Zwecke des Gleichlaufs mit einer Traverse 24 verbunden. Dadurch ist ein gleichmäßiger Andruck des Presseurs 7 in Richtung auf den Formzylinder 8 im Druckbetrieb gewährleistet.

Das freie Ende 19 des linearen Hebels 18 umfasst das Lager 21 des Presseurs 7 nicht, so dass dieses erste, in dieser Fig. linksseitige, Ende des Presseurs 7 leicht abgesenkt ist. Um dieses Absenken zu ermöglichen, ist das Lager 25, in welchem das zweite Ende der Presseurwelle 20 gelagert ist, kippbar ausgestattet. Dazu wird das Lager 25 von einer Buchse 28, umschlossen, wobei die Buchse 28 mit der Presseurplatte 9 verbunden ist. Die Presseurwelle 20 durchstößt mit ihrem Wellenzapfen 26 nicht nur das Lager 25, sondern auch die Presseurplatte 9 und das Seitengestell 2. Um ein zu weites Absenken des ersten Endes des Presseurs 7 zu verhindern, ist auf der Außenseite des Seitengestells 2 ein Anschlag 27 befestigt. Auf diesem Anschlag 27 stützt sich der Wellenzapfen 26 ab. In dieser Position lässt sich nun der Presseurmantel 22 in Richtung des Doppelpfeils A abziehen und wieder aufschieben.

| **Bezugszeichenliste** | |
|---|---|
| 1 | Druckwerk |
| 2 | Seitengestell |
| 3 | Leitwalze |
| 4 | Leitwalze |
| 5 | Leitwalze |
| 6 | Bedruckstoff |
| 7 | Presseur |
| 8 | Formzylinder |
| 9 | Presseurplatte |
| 10 | Schlitten |
| 11 | Schiene |
| 12 | Zugstange |
| 13 | Hubantrieb |
| 14 | Hebe- und Senkvorrichtung |
| 15 | Kolbenzylindereinheit |
| 16 | U-förmiger Hebel |
| 17 | Verbindungsstück |
| 18 | linearer Hebel |
| 19 | freies Ende |
| 20 | Presseurwelle |
| 21 | Lager |
| 22 | Presseurmantel |
| 23 | Ausnehmung |
| 24 | Traverse |
| 25 | Lager |
| 26 | Wellenzapfen |
| 27 | Anschlag |
| 28 | Buchse |
| 29 | Haken |
| A | Abziehrichtung des Presseurmantels 22 |

## Patentansprüche

1. Druckwerk (1) einer Druckmaschine
- welches zumindest einen Presseur (7) aufweist, welcher einen Presseurmantel (22) umfasst, der im Druckbetrieb (7) auf einer Presseurwelle (20) mit zwei endseitigen Wellenzapfen (26) befestigt ist,
- bei dem (1) zum Zwecke des Austauschs des Presseurmantels (22) zumindest einer der beiden Wellenzapfen der Presseurwelle (20) freilegbar ist und
- welches (1) Mittel zum Halten (25, 27, 28) des zumindest einen Presseurs (7) In zumindest einer Austauschposition des Presseurmantels (22) aufweist
**dadurch gekennzeichnet, dass**
- **dass** die Mittel zum Halten (25, 27, 28) des Presseurs (7) in einer Austauschposition derart ausgestaltet sind, dass sie, den Presseur (7) in einer Position halten, in der die Presseurwelle (20) gegen die Schwerkraft geneigt ist und
- **dass** die Mittel zum Halten (25 27, 28) des Presseurs (7) in einer Austauschpostition einen Anschlag (27) umfassen, weicher den Neigungswinkel der Presseurwelle (20) begrenzt.

2. Druckwerk nach dem vorstehenden Anspruch
**dadurch gekennzeichnet, dass** die Mittel zum Halten (25, 27, 28) des Presseurs (7) in einer Austauschposition geeignet sind, den Presseur (7) in zumindest zwei unterschiedlichen Positionen zu halten, in welchen die Presseurwelle (22) gegen die Schwerkraft geneigt ist.

3. Druckwerk nach dem vorstehenden Anspruch
**dadurch gekennzeichnet, dass**
- die Mittel zum Halten (25, 27, 28) des Presseurs (7) in einer Austauschposition, geeignet sind, den Presseur (7) in zumindest zwei unterschiedlichen Positionen zu halten, in weichen die Presseurwelle (20) gegen die Schwerkraft geneigt ist,
- wobei der Neigungswinkel gegen die Schwerkraft in der ersten Position ein anderes Vorzeichen besitzt als in der zweiten Position.

4. Druckwerk nach einem der vorstehenden Ansprüche
**dadurch gekennzeichnet, dass** die
Mittel zum Halten (25, 27, 28) des Presseurs (7) in einer Austauschposidon,
- ein Lager (25) umfassen,
- an welchem (25) die Presseurwelle (20) mit ihrem zweiten Wellenzapfen (26) angelenkt oder gelagert ist, und
- mit welchern (25) die Neigung der Presseurwelle (20) so vornehmbar ist,
- dass die vertikale Position des ersten Wellenzapfens der Presseurwelle (20) veränderbar ist.

5. Druckwerk (1) nach einem der vorstehenden Ansprüche
**dadurch gekennzeichnet, dass**
die Mittel zum Halten (25, 27, 28) des Presseurs (7) in einer Austauschposition an der Presseurwelle (20) angreifen.

6. Druckwerk (1) nach dem der vorstehenden Anspruch
**dadurch gekennzeichnet, dass**
die Mittel zum Halten (25, 27, 28) des Presseurs (7) in einer Austauschposition an der Presseurwelle (20) zwischen dem zweiten Wellenzapfen (26) und der Arbeitsposition des Presseurmantels (22) angreifen.

7. Druckwerk (1) einer Druckmaschine nach einem der Ansprüche 4 bis 7
**dadurch gekennzeichnet, dass**
die Presseurwelle (20) mit Hilfe einer Hebe- und Senkvorrichtung (14) mit einer Kraft beaufschlagbar ist, welche die Neigung der Presseurwelle (20) bewirkt.

8. Druckwerk (1) einer Druckmaschine nach vorstehendem Anspruch
**dadurch gekennzeichnet, dass**
die Presseurwelle (20) und die Hebe- und Senkvorrichtung (14) in dem Druckwerk (1) derart zueinander angeordnet sind, dass die Kraft, welche die Neigung der Presseurwelle (20) bewirkt, in dem endseitigen Bereich der Presseurwelle (20) angreift, an dem sich der erste Wellenzapfen befindet.

9. Druckwerk (1) einer Druckmaschine nach vorstehendem Anspruch
**dadurch gekennzeichnet, dass**
die Hebe- und Senkvorrichtung (14) ein pneumatisch betriebener Hebelmechanismus (16, 17, 18, 19) ist.

10. Druckwerk (1) einer Druckmaschine nach einem oder mehreren der vorstehenden Ansprüche,
**dadurch gekennzeichnet, dass**
die Haltevorrichtung (28), mit welcher der zweite Wellenzapfen (26) der Presseurwelle (20) gehalten wird und die Hebe- und Senkvorrichtung (14), mit welchem der erste Wellenzapfen (26) anhebbar und absenkbar ist, mit jeweils mindestens einer Tragplatte (9) verbunden sind, welche relativ zu den Seitengestellen (2) des Druckwerkrahmens verschiebbar sind.

11. Verfahren zum Wechseln eines auf eine Presseurwelle (20) aufgezogenen Presseurmantels (22) eines Presseurs (7) In einem Druckwerk (1) einer Druckmaschine, wobei der erste Wellenzapfen der Presseurwelle (20) freigelegt wird, während der zweite Wellenzapfen (26) der Presseurwelle (20) mit Mitteln zum Halten (25, 27, 28) gehalten wird,
**dadurch gekennzeichnet,**
- **dass** der erste Wellenzapfen mit Hilfe einer Hebe- und Senkvorrichtung (14) abgesenkt wird,
- **dass** die Hebe- und Senkvorrichtung (14) zum Zwecke des Wechselns des Presseurmantels (22) von dem ersten Wellenzapfen getrennt wird und
- **dass** die Presseurwelle (20) während des Wechselns des Presseurmantels in einer gegen die Schwerkraft geneigten Position gehalten wird, und
- **dass** der Neigungswinkel der Presseurwelle (20) mit einem Anschlag begrenzt wird, wenn sich der Presseur (7) in einer Austauschposition befindet.

## Claims

1. Printing unit (1) of a printing press
- which at least comprises an impression roller (7) which during the printing operation comprises an impression roller jacket (22) which is mounted to an impression roller shaft (20) with two shaft journals at the end,
- at which (1) at least one of the two shaft journals of the impression roller shaft (20) can be exposed in order to replace the impression roller jacket (22) and
- which (1) comprises means (25, 27, 28) for the holding of the at last one impression roller (7) in at least a replacement position of the impression roller jacket (22),
**characterized in**
- **that** the means (25, 27, 28) for the holding of the impression roller (7) in a replacement position is shaped in such a way that they keep the impression roller (7) in a position that the impression roller shaft (20) is inclined against gravitation and
- **that** the means (25, 27, 28) for the holding of the impression roller (7) comprise an edge guide (27) in a replacement position which limits the angle of inclination of the impression roller shaft (20).

2. Printing unit according to the preceding claim,
**characterized in**
**that** the means (25, 27, 28) for the holding of the impression roller (7) in a replacement position are suited to hold the impression roller (7) in at least two different positions in which the impression roller shaft (22) is inclined against gravitation.

3. Printing unit according to the preceding claim,
**characterized in that**
- the means (25, 27, 28) for the holding of the impression roller (7) in a replacement position are suited to hold the impression roller (7) in at least two different positions in which the impression roller shaft (20) is inclined against gravitation,
- whereby the angle of inclination against gravitation features in the first position another prefix than in the second position.

4. Printing unit according to one of the preceding claims,
**characterized in that**
the means (25, 27, 28) for the holding of the impression roller (7) in a replacement position comprise a bearing (25),
- at which (25) the impression roller shaft (20) with its second shaft extension (26) is controlled or supported, and
- by means of which (25) the inclination of the impression roller shaft (20) can be executed in such a way
- that the vertical position of the first shaft extension of the impression roller shaft (20) can be changed.

5. Printing unit (1) according to one of the preceding claims,
**characterized in that**
the means (25, 27, 28) for the holding of the impression roller (7) in a replacement position effect the impression roller shaft (20).

6. Printing unit (1) according to the preceding claim,
**characterized in that**
the means (25, 27, 28) for the holding of the impression roller (7) in a replacement position at the impression roller shaft (20) effect the second shaft extension (26) and the working position of the impression roller shaft (22)

7. Printing unit (1) of a printing press according to one of the claims 4 to 7,
**characterized in that**
by means of a lifting- and lowering gear, the impression roller shaft (20) is chargeable with a force which effects the inclination of the impression roller shaft (20).

8. Printing unit (1) of a printing press according to the preceding claim,
**characterized in that**
the impression roller shaft (20) and the lifting- and lowering gear (14) in the printing unit (1) are arranged in such a way to each other that the force effecting the inclination of the impression roller shaft (20) effects in the final section of the impression roller shaft (20) where the first shaft extension is situated.

9. Printing unit (1) of a printing press according to the preceding claim,
**characterized in that**
the lifting- and lowering gear (14) is a pneumatically operated lever mechanism (16, 17, 18, 19).

10. Printing unit (1) of a printing press according to one or several of the preceding claims,
**characterized in that**
the holding device (28) by means of which the second shaft extension (26) of the impression roller shaft (20) is held and the lifting- and lowering gear (14) by means of which the first shaft extension (26) can be lifted and lowered, is connected with a least one carrier plate (9) which can be shifted relatively to the side frame (2) of the printing unit frame.

11. Procedure for the exchange of an impression roller jacket (22) of an impression roller (7) in a printing unit (1) of a printing press drawn on an impression roller shaft (20), whereby the first shaft extension of the impression roller shaft (20) is excavated while the second shaft extension (26) of the impression roller shaft (20) is held by means (25, 27, 28) for the holding ,
**characterized in**
- **that** the first shaft extension is lowered by means of a lifting- and lowering gear (14), and
- **that** the lifting- and lowering gear (14) is separated from the first shaft extension in order to exchange the impression roller jacket (22), and
- **that** the impression roller shaft (20) is kept in an inclined position against gravitation during the exchange of the impression roller jacket, and
- **that** the angle of inclination of the impression roller shaft (20) is limited by means of an edge guide if the impression roller (7) is in an exchange position.

## Revendications

1. Groupe d'impression (1) d'une presse à imprimer,
- qui comporte au moins un cylindre presseur (7), qui possède une enveloppe (22) qui, en cours de service du cylindre presseur (7), est fixée sur un arbre (20) de celui-ci au moyen de deux tourillons (26) du côté extrémité,
- dans lequel (1), en vue de remplacer l'enveloppe (22) du cylindre presseur, au moins l'un des deux tourillons (26) de l'arbre (20) du cylindre presseur peut être dégagé, et
- lequel (1) comporte des moyens de retenue (25, 27, 28) destinés à maintenir ledit au moins un cylindre presseur (7) dans au moins une position de remplacement de l'enveloppe (22) du cylindre presseur,
**caractérisé**
- **en ce que** les moyens de retenue (25, 27, 28), destinés à maintenir le cylindre presseur (7) dans une position de remplacement, sont conçus de telle sorte qu'ils maintiennent le cylindre presseur (7) dans une position dans laquelle l'arbre (20) du cylindre presseur est incliné dans le sens opposé à la force de gravité, et
- **en ce que** les moyens de retenue (25, 27, 28), destinés à maintenir le cylindre presseur (7) dans une position de remplacement, comportent une butée (27), qui limite l'angle d'inclinaison de l'arbre (20) du cylindre presseur.

2. Groupe d'impression selon la revendication précédente, **caractérisé en ce que** les moyens de retenue (25, 27, 28), destinés à maintenir le cylindre presseur (7) dans une position de remplacement, sont aptes à maintenir le cylindre presseur (7) dans au moins deux positions différentes, dans lesquelles l'arbre (22) du cylindre presseur est incliné dans le sens opposé à la force de gravité.

3. Groupe d'impression selon la revendication précédente, **caractérisé**
- **en ce que** les moyens de retenue (25, 27, 28), destinés à maintenir le cylindre presseur (7) dans une position de remplacement, sont aptes à maintenir le cylindre presseur (7) dans au moins deux positions différentes, dans lesquelles l'arbre (20) du cylindre presseur est incliné dans le sens opposé à la force de gravité,
- sachant que l'angle d'inclinaison dans le sens opposé à la force de gravité possède dans la première position un signe différent de celui dans la deuxième position.

4. Groupe d'impression selon l'une quelconque des revendications précédentes, **caractérisé en ce que** les moyens de retenue (25, 27, 28) destinés à maintenir le cylindre presseur (7) dans une position de remplacement,
- comportent un palier (25),
- sur lequel (25) l'arbre (20) du cylindre presseur est articulé ou monté avec son deuxième tourillon (26), et
- avec lequel (25), l'inclinaison de l'arbre (20) peut être effectuée
- de telle sorte que la position verticale du premier tourillon de l'arbre (20) du cylindre presseur peut être modifiée.

5. Groupe d'impression (1) selon l'une quelconque des revendications précédentes, **caractérisé en ce que** les moyens de retenue (25, 27, 28), destinés à maintenir le cylindre presseur (7) dans une position de remplacement, entrent en contact avec l'arbre (20) du cylindre presseur.

6. Groupe d'impression (1) selon l'une quelconque des revendications précédentes, **caractérisé en ce que** les moyens de retenue (25, 27, 28), destinés à maintenir le cylindre presseur (7) dans une position de remplacement, entrent en contact avec l'arbre (20) du cylindre presseur entre le deuxième tourillon (26) et la position de travail de l'enveloppe (22) du cylindre presseur.

7. Groupe d'impression (1) d'une presse à imprimer selon l'une quelconque des revendications 4 à 7, **caractérisé en ce que** l'arbre (20) du cylindre presseur peut être sollicité par un dispositif de levage et d'abaissement (14) avec une force qui induit l'inclinaison de l'arbre (20) du cylindre presseur.

8. Groupe d'impression (1) d'une presse à imprimer selon la revendication précédente, **caractérisé en ce que** l'arbre (20) du cylindre presseur et le dispositif de levage et d'abaissement (14) sont disposés l'un par rapport à l'autre dans le groupe d'impression (1), de telle sorte que la force qui induit l'inclinaison de l'arbre (20) du cylindre presseur, entre en contact dans la zone d'extrémité de l'arbre (20), dans laquelle se situe le premier tourillon.

9. Groupe d'impression (1) d'une presse à imprimer selon la revendication précédente, **caractérisé en ce que** le dispositif de levage et d'abaissement (14) est un mécanisme à levier (16, 17, 18, 19) actionné par voie pneumatique.

10. Groupe d'impression (1) d'une presse à imprimer selon une ou plusieurs des revendications précédentes, **caractérisé en ce que** le dispositif de retenue (28), par lequel est maintenu le deuxième tourillon (26) de l'arbre (20) du cylindre presseur, et le dispositif de levage et d'abaissement (14), par lequel le premier tourillon (26) peut être relevé et abaissé, sont reliés chacun à au moins une plaque de support (9), lesquelles peuvent être déplacées en translation par rapport aux bâtis latéraux (2) du cadre du groupe d'impression.

11. Procédé de remplacement d'une enveloppe (22) d'un cylindre presseur (7), emmanchée sur un arbre (20) du cylindre presseur, dans un groupe d'impression (1) d'une presse à imprimer, le premier tourillon de l'arbre (20) du cylindre presseur étant dégagé pendant que le deuxième tourillon (26) de l'arbre (20) du cylindre presseur est maintenu par des moyens de retenue (25, 27, 28),
**caractérisé**
- **en ce que** le premier tourillon est abaissé au moyen d'un dispositif de levage et d'abaissement (14),
- **en ce que** le dispositif de levage et d'abaissement (14) peut être séparé du premier tourillon en vue du remplacement de l'enveloppe (22) du cylindre presseur, et
- **en ce que**, pendant le remplacement de l'enveloppe du cylindre presseur, l'arbre (20) du cylindre presseur dans le sens opposé à la force de gravité, et
- **en ce que** l'angle d'inclinaison de l'arbre (20) du cylindre presseur est limité par une butée lorsque le cylindre presseur (7) est situé dans une position de remplacement.
